# FASCICULE DE BREVET EUROPEEN

(11) **EP 0 562 057 B1**
(45) Date de publication et mention de la délivrance du brevet: **15.11.1995**
(21) Numéro de dépôt: 92914499.6
(22) Date de dépôt: 26.06.1992
(51) Int. Cl.: F21V 21/14, F21V 21/04, F21S 1/04

(54) **DISPOSITIF DE MONTAGE REGLABLE D'UN SPOT**
VORRICHTUNG ZUM EINSTELLBAREN MOTIEREN EINES LAMPENSTRAHLERS
ADJUSTABLE SPOTLIGHT MOUNTING DEVICE

(30) Priorité: 27.06.1991 FR 9108198
(43) Date de publication de la demande: 29.09.1993
(73) Titulaire: Scherrer, Fernand, F-68170 Rixheim (FR)
(72) Inventeur: SCHERRER, Fernand, F-68170 Rixheim (FR); MEYER, Yves, F-68170 Rixheim (FR)
(74) Mandataire: Nithardt, Roland
(86) Numéro de dépôt international: FR9200604
(87) Numéro de publication internationale: WO9300552

(56) Documents cités:
- FR-A- 2 098 763
- FR-A- 2 587 447
- FR-A- 2 647 139

## Description

La présente invention concerne un dispositif de montage réglable d'un spot destiné à équiper un faux plafond constitué d'un matériau souple tendu, tel que par exemple une nappe en matière synthétique ou en tissu pour masquer un vrai plafond sous-jacent, ce dispositif comprenant un premier étrier en U inversé fixé au vrai plafond ou sur un support adéquat au moyen d'au moins une vis de serrage engagée dans au moins une fente oblongue ménagée dans sa partie transversale, ce premier étrier étant réglable dans un plan horizontal par rapport à ladite vis de serrage, un deuxième étrier en U fixé au premier au moyen de vis de serrage engagées dans des fentes oblongues ménagées dans les branches latérales d'au moins un des deux étriers, le deuxième étrier étant réglable en hauteur par rapport au premier étrier et pivotant par rapport à ce dernier autour d'un axe passant par les deux vis de serrage, et un support pour porter un spot.

L'utilisation de plafonds tendus en PVC est de plus en plus répandue dans la construction de bâtiments. Constitués d'une nappe souple en matière synthétique, les plafonds tendus permettent d'abaisser le niveau, notamment dans les bâtiments anciens à plafonds élevés. Le plafond reçoit en général les organes d'éclairage constitués principalement par des spots. Ces spots doivent être fixés sur le vrai plafond et leur face inférieure doit être positionnée au niveau du plafond tendu. Il est impératif d'une part de pouvoir aligner les spots par rapport au plafond tendu et d'autre part de les aligner entre-eux pour qu'ils soient bien en ligne. Ces différents alignements ne peuvent se faire efficacement dans le bâtiment compte tenu de la nature du support de spot. Toute fixation doit avoir une possibilité de réglage pour permettre un alignement parfait. De ce fait, il est nécessaire de fixer le spot sur un support, qui a été mis en place préalablement à la pose du faux plafond et permettant un premier réglage de l'alignement, ce support devant rester accessible lorsque le faux plafond est posé pour permettre un réglage précis et final de l'alignement, le seul accès disponible étant constitué par le trou pratiqué dans le plafond tendu à l'emplacement de ce spot.

Le brevet FR-2 587 447, du même titulaire, décrit une chaise à spot ne permettant que le positionnement du spot suivant un axe vertical, le réglage pouvant être difficilement effectué après la pose du faux plafond.

La demande de brevet français FR-A-2 647 139 décrit un support de spot dans lequel la cloche recevant ledit spot est montée à l'extrémité d'une tige de fixation, l'autre extrémité est fixée au vrai plafond. Ce moyen de fixation est très instable et ne permet pas de garantir l'immobilisation du support après le réglage de son positionnement par rapport au faux plafond. La cloche est prévue d'être réglable en hauteur par coulissement au moyen d'un étrier dont les branches latérales s'appuient par effet ressort contre la paroi intérieure de la cloche. Ce moyen de réglage est imprécis et se dérègle dans le temps.

La présente invention se propose de pallier ces inconvénients en fournissant un dispositif de montage réglable d'un spot, qui est simple, peu encombrant, léger, incombustible, facile d'utilisation, fiable et indéréglable, agencé pour être ajusté avant et après la pose du faux plafond, de manière à positionner le spot d'une manière parfaite, aussi bien verticalement, transversalement et longitudinalement et de l'aligner avec d'autres spots, dans le cas où une ligne de spots est prévue.

Le dispositif de montage réglable d'un spot, objet de la présente invention et défini en préambule, est caractérisé en ce que ledit support comporte un troisième étrier en U inversé rendu solidaire du deuxième étrier au moyen d'un boulon de blocage engagé dans une fente oblongue ménagée dans sa partie transversale, ce troisième étrier étant réglable dans un plan horizontal par rapport au deuxième étrier selon l'axe défini par ladite fente, en ce que ledit support comporte un berceau agencé pour recevoir le spot, ce berceau étant agencé pour coulisser sur les branches latérales dudit troisième étrier au moyen de ses branches latérales dont le profil est complémentaire à celui des branches de l'étrier pour assurer un guidage axial du berceau par rapport cet étrier, et en ce que le berceau est fixé au troisième étrier par des moyens de fixation agencés pour pouvoir régler la position en hauteur dudit berceau par rapport au troisième étrier, ces moyens de fixation étant solidaires du berceau ou de l'étrier et étant accessibles de l'intérieur dudit berceau.

Selon une première variante, le berceau est fixé sur les branches latérales du troisième étrier et les moyens de fixation comportent des vis de réglage et de fixation engagées dans des fentes oblongues ménagées dans les branches latérales dudit berceau.

Selon une seconde variante, le berceau est fixé sur les branches latérales du troisième étrier et les moyens de fixation comportent des vis de réglage et de fixation engagées dans des fentes oblongues ménagées dans les branches latérales dudit troisième étrier.

Selon une forme de réalisation préférée, le berceau est fixé sur la branche transversale du troisième étrier et les moyens de fixation comportent au moins une vis de réglage et de fixation solidaire du berceau et engagée dans un alésage fileté ou un écrou prisonnier prévu dans ladite branche transversale.

De préférence, le spot est monté sur ledit berceau par l'intermédiaire d'au moins deux bagues réalisées en un matériau isolant thermiquement et électriquement, destinées à être disposées de part et d'autre du matériau souple tendu constituant ledit faux plafond dans une zone annulaire entourant ledit spot.

Le berceau comporte avantageusement un quatrième étrier en U inversé et une pièce annulaire fixée aux extrémités libres des branches latérales de cet étrier.

Selon le mode de réalisation préféré, le berceau est agencé pour recevoir un spot fixé audit quatrième étrier par un dispositif de fixation du type à baïonnette.

Selon une troisième variante, le berceau est un support de spot comportant deux branches latérales en forme de L fixées sur une plaque de base, ladite plaque de base étant agencée pour recevoir un spot quelque soit son type et ses dimensions.

Les avantages et caractéristiques de la présente invention seront mieux compris à l'aide de la description suivante d'un exemple de réalisation, illustré par le dessin annexé dans lequel :
- la figure 1, représente une vue éclatée du dispositif de montage réglable d'un spot, selon l'invention,
- la figure 2, représente une vue en coupe du dispositif en site, et
- la figure 3, représente une vue d'une variante du dispositif.

En référence aux figures 1 et 2, le dispositif de montage réglable d'un spot comprend tout d'abord un premier étrier 1 en forme de U destiné à être fixé au vrai plafond au moyen d'au moins une vis 2 qui est engagée à travers une fente oblongue 3. Cet étrier 1 se compose de deux branches latérales 4 et 5 et d'une partie transversale 6 dans laquelle est ménagée ladite fente oblongue 3. Les branches latérales sont avantageusement équipées de deux fentes oblongues axiales 4′ et 5′.

Il comporte ensuite un deuxième étrier 7 en forme de U inversé, c'est à dire positionné dans le sens inverse par rapport au premier et fixé au premier par deux vis de serrage 8 engagées dans les fentes oblongues 4′ et 5′. Cet étrier 7 se compose de deux branches latérales 9 et 10 et d'une partie transversale 11 dans laquelle est ménagée une fente oblongue 12. Les branches latérales sont avantageusement équipées de deux fentes axiales 9′ et 10′.

Ledit dispositif comporte également un troisième étrier 13 en forme de U fixé au deuxième étrier 7 par un boulon de blocage 14 engagé dans la fente oblongue 12. Ce troisième étrier 13 se compose de deux branches latérales 15 et 16 et d'une partie transversale 17 dans laquelle sont ménagés un alésage central 18 pour le passage du boulon de blocage 14 et deux trous taraudés 19 et 20 de part et d'autre de l'alésage central 18. Les deux branches latérales 15 et 16 ont de préférence un profil non plan.

Il comporte enfin un berceau 21 se composant d'une part d'un quatrième étrier 22 en forme de U comportant deux branches latérales 23 et 24 et une partie transversale 25, et d'autre part d'une pièce annulaire 26 fixée aux extrémités libres des deux branches latérales. Ce berceau 21 coopère avec le troisième étrier 13 au moyen de deux vis 27 et 28 vissées dans les trous taraudés 19 et 20. Dans la partie transversale 25 sont ménagés un alésage central 29 d'un diamètre supérieur à l'alésage central 18 et deux trous lisses 30 et 31 en correspondance avec les deux trous taraudés 19 et 20. Les deux vis 27 et 28 comportent chacune un circlips emprisonnant la partie transversale 25. Les branches latérales 23 et 24 ont de préférence un profil non plan, complémentaire au profil des branches latérales 15 et 16.

Un spot 32 est monté dans le berceau 21 au moyen d'un dispositif de fixation du type à baïonnette comprenant deux goupilles 33 et 34 prévues dans les branches latérales 23 et 24. Deux rondelles 35 et 36 thermiquement et électriquement isolantes sont disposées en superposition sur la pièce annulaire 26. La première 35 est par exemple réalisée en Klingérite® et la deuxième 36 est de préférence réalisée en matière synthétique rigide telle que du PVC. Le spot 32 peut être un spot disponible dans le commerce pourvu d'un support 37, et d'une bague intérieure pivotante 38 recevant l'ampoule 39.

Dans la réalisation illustrée par la figure 3, la variante se situe au niveau de l'élément support de spot qui n'est plus un berceau 21, mais un élément appelé chaise à spot 61 fixée à un troisième étrier 53 en forme de U, au moyen de deux vis de serrage 56 engagées dans des fentes oblongues 54′ et 55′ ménagées dans des branches latérales 54 et 55 dudit étrier. Cette chaise à spot est constituée d'une plaque de base 62 dans laquelle est ménagée une ouverture centrale 63 prévue pour recevoir un spot et de deux branches latérales 64 et 65 en forme de L, fixées d'un côté sur la plaque de base 62 au moyen de deux vis 66 et 67, et de l'autre côté aux branches latérales 54 et 55, les vis de serrage passant à travers des trous 64′ et 65′.

Lors de la mise en place du dispositif décrit précédemment, le premier étrier 1 est fixé au vrai plafond par la vis 2 après avoir été positionné par déplacement transversal selon l'axe de la fente oblongue 3 et en rotation autour de la vis 2. Le deuxième étrier 7 est ensuite monté dans le premier étrier 1 et fixé par les deux vis de serrage 8 passant au travers des fentes oblongues respectivement 4′ et 9′, et, 5′ et 10′, après avoir été réglé en hauteur selon l'axe défini par les fentes oblongues 4′ et 5′, et en rotation selon l'axe défini par les deux vis. Il est possible de remplacer les fentes oblongues 9′ et 10′ prévues dans l'étrier 7 par des trous lisses. Ces deux premiers étriers 1 et 7 permettent un premier réglage de l'alignement du support de spot avant la pose du faux plafond. Une hauteur provisoire peut être adaptée entre le vrai plafond et la base du deuxième étrier 7 formée par sa partie transversale 11, cette hauteur étant comprise entre une fois et deux fois la longueur d'une fente oblongue. Le troisième étrier 13 est ensuite fixé au deuxième étrier 7 au moyen du boulon de blocage 14 passant par l'alésage 18 et la fente oblongue 12. Il est réglable par rapport à l'étrier 7 transversalement selon l'axe de la fente oblongue 12 et en rotation autour du boulon 14. Ce boulon est de préférence du type Japy® de manière à interdir toute rotation de la vis du boulon dans la fente 12. L'écrou dudit boulon est serré par une clé à tube passant au travers de l'alésage 29 prévu dans le berceau 21. Le berceau 21 est engagé par coulissement dans le troisième étrier 13, les deux vis 27 et 28 solidaires du berceau étant vissées dans les trous taraudés 19 et 20 prévus dans l'étrier 13. En vissant et dévissant lesdites vis 27 et 28, le berceau se rapproche ou s'éloigne de l'étrier 13 selon l'axe des branches latérales coulissant l'une par rapport à l'autre guidées par leur profil complémentaire. Les vis sont actionnées par une clé à tube passant par l'emplacement du spot prévue dans le berceau 21. Les réglages en position du troisième étrier 13 et du berceau 21 étant réalisés au moyen de boulon et vis accessibles par le trou prévu dans le faux plafond pour le spot, il est possible d'ajuster au plus juste l'axe du berceau recevant le spot avec l'axe dudit trou pour qu'ils se superposent, et la hauteur dudit berceau pour que la face antérieure du spot soit au niveau du faux plafond. Le spot 32 est ensuite monté dans le berceau 21 par I'intermédiaire d'au moins deux rondelles isolantes 35 et 36, le faux plafond passant entre ces deux rondelles, et étant maintenu par les deux goupilles 33. L'ampoule 39 est montée dans la bague intérieure pivotante 38 par un circlips non représenté. Cette bague laisse un passage circulaire d'air permettant la ventilation automatique de l'ampoule. Cette ampoule 39 est alimentée par un fil électrique sortant du vrai plafond et passant soit au travers ou à côté dudit dispositif de montage réglable du spot.

## Revendications

1. Dispositif de montage réglable d'un spot destiné à équiper un faux plafond constitué d'un matériau souple tendu, tel que par exemple une nappe en matière synthétique ou en tissu pour masquer un vrai plafond sous-jacent, ce dispositif comprenant un premier étrier (1) en U inversé fixé au vrai plafond ou sur un support adéquat au moyen d'au moins une vis de serrage (2) engagée dans au moins une fente oblongue (3) ménagée dans sa partie transversale (6), ce premier étrier étant réglable dans un plan horizontal par rapport à ladite vis de serrage, un deuxième étrier (7) en U fixé au premier au moyen de vis de serrage (8) engagées dans des fentes oblongues (4′, 5′, 9′, 10′) ménagées dans les branches latérales (4, 5, 9, 10) d'au moins un des deux étriers, le deuxième étrier (7) étant réglable en hauteur par rapport au premier étrier (1) et pivotant par rapport à ce dernier autour d'un axe passant par les deux vis de serrage (8), et un support pour porter un spot (32), caractérisé en ce que ledit support comporte un troisième étrier (13, 53) en U inversé rendu solidaire du deuxième étrier (7) au moyen d'un boulon de blocage (14) engagé dans une fente oblongue (12) ménagée dans sa partie transversale (11), ce troisième étrier étant réglable dans un plan horizontal par rapport au deuxième étrier (7) selon l'axe défini par ladite fente (12), en ce que ledit support comporte un berceau (21, 61) agencé pour recevoir le spot (32), ce berceau étant agencé pour coulisser sur les branches latérales (15, 16, 54, 55) dudit troisième étrier (13, 53) au moyen de ses branches latérales (23, 24, 64, 65) dont le profil est complémentaire à celui des branches de l'étrier pour assurer un guidage axial du berceau par rapport cet étrier, et en ce que le berceau (21, 61) est fixé au troisième étrier (13, 53) par des moyens de fixation (27, 28, 56) agencés pour pouvoir régler la position en hauteur dudit berceau par rapport au troisième étrier, ces moyens de fixation étant solidaires du berceau ou de l'étrier et étant accessibles de l'intérieur dudit berceau.

2. Dispositif selon la revendication 1, caractérisé en ce que le berceau (21, 61) est fixé sur les branches latérales (15, 16, 54, 55) du troisième étrier (13, 53) et en ce que les moyens de fixation comportent des vis de réglage et de fixation (56) engagées dans des fentes oblongues ménagées dans les branches latérales (23, 24, 64, 65) dudit berceau.

3. Dispositif selon la revendication 1, caractérisé en ce que le berceau (21, 61) est fixé sur les branches latérales (15, 16, 54, 55) du troisième étrier (13, 53) et en ce que les moyens de fixation comportent des vis de réglage et de fixation (56) engagées dans des fentes oblongues ménagées dans les branches latérales dudit troisième étrier.

4. Dispositif selon la revendication 1, caractérisé en ce que le berceau (21) est fixé sur la branche transversale (17) du troisième étrier (13) et en ce que les moyens de fixation comportent au moins une vis de réglage et de fixation (27) solidaire du berceau (21) et engagée dans un alésage fileté (19) de ladite branche transversale (17).

5. Dispositif selon la revendication 1, caractérisé en ce que le berceau (21) est fixé sur la branche transversale (17) du troisième étrier (13) et en ce que les moyens de fixation comportent au moins une vis de réglage et de fixation (27) solidaire du berceau (21) et engagée dans un écrou prisonnier prévu dans ladite branche transversale (17).

6. Dispositif selon la revendication 1, caractérisé en ce que le spot (32) est monté sur ledit berceau (21, 61) par l'intermédiaire d'au moins deux bagues (35, 36) réalisées en un matériau isolant thermiquement et électriquement, destinées à être disposées de part et d'autre du matériau souple tendu constituant ledit faux plafond dans une zone annulaire entourant ledit spot (32).

7. Dispositif selon la revendication 1, caractérisé en ce que le berceau (21) comporte un quatrième étrier (22) en U inversé et une pièce annulaire (26) fixée aux extrémités libres des branches latérales (23, 24) de cet étrier (22).

8. Dispositif selon la revendication 7, caractérisé en ce que le berceau (21) est agencé pour recevoir un spot (32) fixé audit quatrième étrier (22) par un dispositif de fixation du type à baïonnette.

9. Dispositif selon la revendication 1, caractérisé en ce que le berceau est un support de spot (61) comportant deux branches latérales en forme de L (64, 65) fixées sur une plaque de base (62).

10. Dispositif selon la revendication 9, caractérisé en ce que la plaque de base (62) est agencée pour recevoir un spot quelque soit son type et ses dimensions.

## Patentansprüche

1. Vorrichtung zum einstellbaren Montieren eines Lampenstrahlers zum Einbau in eine Zwischendecke aus biegsamem, gespannten Material, wie zum Beispiel eine Decke aus Synthetik oder Stoff, die die ursprüngliche Zimmerdecke verkleidet, wobei diese Vorrichtung einen ersten Bügel (1) in umgekehrter U-Form enthält, der an der ursprünglichen Zimmerdecke oder einer ausreichenden Halterung mittels mindestens einer Blockierschraube (2) angebracht ist, die in einem länglichen Schlitz (3) in ihrer Seite (6) angeordnet ist; dieser erste Bügel ist horizontal einstellbar im Verhältnis zu der besagten Blockierschraube; ein zweiter Bügel (7) in U-Form ist am ersten Bügel mit Blockierschrauben (8) befestigt, die in länglichen Schlitzen (4′, 5′, 9′, 10′) in den Seiten (4, 5, 9, 10) mindestens eines der beiden Bügel angeordnet sind, wobei der zweite Bügel (7) im Verhältnis zum ersten Bügel (1) höhenmäßig einstellbar ist und sich im Verhältnis zum ersten Bügel um eine Achse dreht, die durch die beiden Blockierschrauben (8) geht, sowie einer Halterung um den Lampenstrahler (32) aufzunehmen, gekennzeichnet dadurch, daß die besagte Halterung einen dritten Bügel (13, 53) in umgekehrter U-Form enthält, der mit dem zweiten Bügel (7) durch einen Blockierbolzen (14) verbunden ist, der in einem länglichen Schlitz (12) in seiner Querwand (11) angeordnet ist, wobei dieser dritte Bügel im Verhältnis zum zweiten Bügel (7) horizontal einstellbar ist, nach der vom besagten Schlitz (12) definierten Achse, dadurch daß die besagte Halterung einen Träger (21, 61) enthält, der den Lampenstrahler (32) aufnimmt und der so angeordnet ist, daß er an den Seiten (15, 16, 54, 55) des dritten Bügels (13, 53) entlang gleitet, mittels der Seitenlager (23, 24, 64, 65) deren Profil dem der Seiten des Bügels entspricht, um eine axiale Führung des Trägers im Verhältnis zum Bügel zu gewährleisten, und dadurch daß der Träger (21, 61) am dritten Bügel (13, 53) durch Befestigungsvorrichtungen (27, 28, 56) angebracht ist, um die Position des Trägers höhenmäßig einzustellen im Verhältnis zum dritten Bügel, wobei diese Befestigungsvorrichtungen mit dem Träger oder Bügel verbunden sind und von der Innenseite des besagten Trägers zugänglich sind.

2. Vorrichtung gemäß Anspruch 1, gekennzeichnet dadurch, daß der Träger (21, 61) an den Seitenwänden (15, 16, 54, 55) des besagten dritten Bügels (13, 53) befestigt ist und daß die Befestigungsvorrichtungen Einstell- und Befestigungsschrauben (56) in länglichen Schlitzen enthalten, die in den Seitenwänden (23, 24, 64, 65) des besagten Trägers angeordnet sind.

3. Vorrichtung gemäß Anspruch 1, gekennzeichnet dadurch, daß der Träger (21, 61) an den Seitenwänden (15, 16, 54, 55) des dritten Bügels (13, 53) befestigt ist und daß die Befestigungsvorrichtungen Einstell- und Befestigungsschrauben (56) in länglichen Schlitzen enthalten, die in den Seitenwänden des besagten dritten Bügels angeordnet sind.

4. Vorrichtung gemäß Anspruch 1, gekennzeichnet dadurch, daß der Träger (21) an der Querwand (17) des dritten Bügels (13) befestigt ist und daß die Befestigungsvorrichtungen mindestens eine Einstell- und Befestigungsschraube (27) enthalten, die mit dem Träger (21) verbunden ist und in eine Gewindebohrung (19) der besagten Querwand (17) paßt.

5. Vorrichtung gemäß Anspruch 1, gekennzeichnet dadurch, daß der Träger (21) an der Querwand (17) des dritten Bügels (13) befestigt ist und die Befestigungsvorrichtungen mindestens eine Einstell- und Befestigungsschraube (27) enthalten, die mit dem Träger verbunden ist und in eine Einpressmutter paßt, die in der besagten Querwand vorgesehen ist.

6. Vorrichtung gemäß Anspruch 1, gekennzeichnet dadurch, daß der Lampenstrahler (32) durch mindestens zwei Ringe (35, 36) aus thermisch und elektrisch isolierendem Material an den besagten Träger (21, 61) montiert ist, die an beiden Seiten des biegsamen, gespannten Material angeordnet sind, das die Zwischendecke bildet und zwar in einem ringförmigen Bereich, der den besagten Strahler (32) umgibt.

7. Vorrichtung gemäß Anspruch 1, gekennzeichnet dadurch, daß der Träger (21) einen vierten Bügel (22) in umgekehrter U-Form enthält, sowie ein ringförmiges Element (26), das an den freien Enden der Seitenwände (23, 24) dieses Bügels (22) befestigt ist.

8. Vorrichtung gemäß Anspruch 7, gekennzeichnet dadurch, daß der Träger (21) einen Lampenstrahler (32) aufnimmt, der am besagten vierten Bügel (22) durch eine Bajonnetfassung befestigt ist.

9. Vorrichtung gemäß Anspruch 1, gekennzeichnet dadurch, daß der Träger (21) eine Halterung für einen Lampenstrahler (61) ist, der zwei Seitenwände in L-Form (64, 65) enthält, die auf einer Grundplatte (62) befestigt sind.

10. Vorrichtung gemäß Anspruch 9, gekennzeichnet dadurch, daß die Grundplatte (62) jeden Lampenstrahler unabhängig von seiner Art und seinen Abmessungen aufnehmen kann.

## Claims

1. Adjustable spotlight mounting device for false ceilings made of flexible stretched material for example a sheet of synthetic or tissue to cover the underlying real ceiling, the device comprising a first bracket (1) in inversed U-shape fixed to the real ceiling or an equivalent support by means of at least one blocking screw (2) which fits into an oblong slit (3) in its side (6), this first bracket being adjustable horizontally in relation to the said blocking screw, a second bracket (7) in U-shape, fixed to the first bracket by means of a blocking screw (8) which fits into oblong slits (4′, 5′, 9′, 10′) in the side walls (4, 5, 9, 10) of at least one of the two brackets, this second bracket (7) being adjustable in height in relation to the first bracket (1) and pivotable in relation to the latter around an axis which passes through the two blocking screws (8), as well as a support to take up the spotlight (32), characterised in that the said support contains a third bracket (13, 53) in inversed U-shape which is connected to the second bracket (7) by means of a blocking bolt (14) which fits into an oblong slot (12) in its transversal wall (11), this third bracket being adjustable horizontally in relation to the second bracket (7) around an axis defined by the said slit (12), in that the said support contains a cradle (21, 61) which takes up the spot (32), this cradle gliding on the sides (15, 16, 54, 55) of the said third bracket (13, 53) by means of its side walls (23, 24, 64, 65) the profile of which corresponds to that of the sides of the bracket to ensure axial guidance of the cradle in relation to the bracket, and in that the cradle (21, 61) is fixed to the third bracket (13, 53) by fastening devices (27, 28, 56) positioned in such a way as to adjust said cradle in height in relation to the third bracket, these fastening devices being connected to the cradle or the bracket and being accessible from the inside of said cradle.

2. Device according to claim 1, characterised in that the cradle (21, 61) is fixed to the side walls (15, 16, 54, 55) of the third bracket (13, 53) and that the fastening devices contain adjustment and fastening screws (56) which fit into oblong slits in the side walls (23, 24, 64, 65) of the said cradle.

3. Device according to claim 1, characterised in that the cradle (21, 61) is fixed to the side walls (15, 16, 54, 55) of the third bracket (13, 53) and that the fastening devices contain adjustment and fastening screws (56) which fit into oblong slits in the side walls of the said bracket.

4. Device according to claim 1, characterised in that the cradle (21) is fixed to the transversal wall (17) of the third bracket (13) and that the fastening devices contain at least one adjustment and fastening screw (27) which is connected to the cradle (21) and fits into a threaded bore (19) of the said transversal wall (17).

5. Device according to claim 1, characterised in that the cradle (21) is fixed to the transversal wall (17) of the third bracket (13) and that the fastening devices contain at least one adjustment and fastening screw (27) which is connected to the cradle (21) and fits into an insert nut foreseen in the said transversal wall (17).

6. Device according to claim 1, characterised in that the spot (32) is mounted in the said cradle (21, 61) by intermediary of at least two rings (35, 36) made of thermically and electrically insulating material, destined to be arranged on both sides of the flexible, stretched material constituting the said false ceiling in a ring-shaped area around the said spot (32).

7. Device according to claim 1, characterised in that the cradle (21) contains a fourth bracket (22) in inversed U-shape and a ring-shaped element (26) fixed to the free ends of the side walls (23, 24) of this bracket (22).

8. Device according to claim 7, characterised in that the cradle (21) is arranged in such a way as to receive a spotlight (32) fixed to the fourth bracket (22) by means of a fastening device with bayonet fitting.

9. Device according to claim 1, characterised in that the cradle is a spotlight support (61) comprising two side walls in L-shape (64, 65) fixed to a base plate (62).

10. Device according to claim 9, characterised in that the base plate (62) is arranged in such a way as to take up any spotlight independent of its type and dimensions.
